# EUROPÄISCHE PATENTSCHRIFT

(11) **EP 2 247 414 B1**
(45) Veröffentlichungstag und Bekanntmachung des Hinweises auf die Patenterteilung: **10.07.2019**
(21) Anmeldenummer: 08871750.9
(22) Anmeldetag: 11.11.2008
(51) Int. Cl.: B25F 5/00

(54) **GERÄTESYSTEM**
DEVICE SYSTEM
SYSTÈME D'APPAREIL(S)

(30) Priorität: 31.01.2008 DE 102008000198
(43) Veröffentlichungstag der Anmeldung: 10.11.2010
(73) Patentinhaber: Robert Bosch GmbH, 70442 Stuttgart (DE)
(72) Erfinder: BRAUN, Heiko, 70178 Stuttgart (DE); BAIERL, Wolfgang, 73630 Remshalden (DE); MAHLER, Michael, 70771 Leinfelden-Echterdingen (DE); HEES, Alexander Werner, 74321 Bietigheim-Bissingen (DE)
(86) Internationale Anmeldenummer: PCT/EP2008/065311
(87) Internationale Veröffentlichungsnummer: WO 2009/095107

(56) Entgegenhaltungen:
- WO-A-03/043786
- DE-A1-102006 062 492
- DE-C1- 10 050 655
- GB-A- 2 400 058
- US-A- 5 854 603
- US-A1- 2001 053 313
- US-A1- 2002 044 078

## Beschreibung

### Stand der Technik

Die Erfindung geht aus von einem Gerätesystem nach dem Oberbegriff des Anspruchs 1.

Es ist bereits ein Gerätesystem mit einem Gerät und einer getrennt von dem Gerät ausgebildeten Sensorvorrichtung bekannt.

Die DE 100 50 655 C1 offenbart ein Radarmodul zur Ergründung von in einem Untergrund eingebetteten Objekten, welches an einem Handwerkzeug, insbesondere einem Bohrwerkzeug befestigbar ist. Der Radardetektor zur Ergründung von im Untergrund eingebetteten Objekten weist zumindest drei mit ihren Positionen zusammen eine Fläche aufspannenden Antennen einer Antennenanordnung für elektromagnetische Wellen im Hochfrequenzbereich, welche jeweils einzeln schaltbar mit zumindest einer Sende/Empfangseinheit verbunden sind, einen zeitgesteuerten Signalprozessor, eine Auswerteeinheit für SAR und eine Anzeigeeinheit auf. Ein mit dem Radardetektor verbundenes Handwerkzeuggerät in Form einer Bohrmaschine mit einem sich durch die Antennenanordnung hindurch erstreckenden Werkzeug beinhaltet eine Geräteelektronik, die mit dem Radardetektor bidirektional verbunden ist.

Ein ähnliches Gerät gemäss dem Oberbegriff des Anspruchs 1, wird in US 2002/0044078 A1 offenbart.

Die US 5 854 603 offenbart ein Ultrabreitband-Radar System zur Detektion von in Wänden eingeschlossenen Objekten im Nahbereich. Das System der US 5 854 603 arbeitet typischerweise in einem Frequenzbereich von 2 MHz bis 15 GHz.

### Vorteile der Erfindung

Die Erfindung geht aus von einem Gerätesystem mit zumindest einem Gerät und einer getrennt von dem Gerät ausgebildeten Sensorvorrichtung.

Es wird vorgeschlagen, dass das Gerätesystem zumindest eine Kopplungsvorrichtung aufweist, die zu einer Kopplung der Sensorvorrichtung an dem Gerät vorgesehen ist. In diesem Zusammenhang soll unter "vorgesehen" insbesondere speziell ausgestattet und/oder speziell ausgelegt und/oder speziell programmiert verstanden werden. Des Weiteren soll unter einer "Kopplungsvorrichtung" insbesondere eine Vorrichtung verstanden werden, die zu einer Anbindung, insbesondere einer mechanischen Anbindung der Sensorvorrichtung an das Gerät, insbesondere einem elektrisch und/oder pneumatisch angetriebenen Gerät, vorgesehen ist. Alternativ oder zusätzlich zur mechanischen Anbindung kann auch eine elektrische Anbindung und/oder eine Anbindung, die für einen Datenaustausch und/oder für eine Stromversorgung vorgesehen ist, der Sensorvorrichtung an das Gerät vorgesehen sein. Unter einer "Sensorvorrichtung" soll hierbei eine Vorrichtung verstanden werden, die unabhängig von dem Gerät und/oder unabhängig von Bauteilen, insbesondere Zusatzbauteilen, wie beispielsweise ein Zusatzhandgriff und/oder eine an das Gerät anbringbare Schutzvorrichtung usw., des Geräts ausgebildet ist. Vorzugsweise ist hierbei die Sensorvorrichtung von einer Ultrabreitbandsensorvorrichtung gebildet, wobei die Ultrabreitbandeinheit ein Ultrabreitbandsignal aussendet und/oder detektiert. Dabei soll unter einem "Ultrabreitbandsignal (oder Ultra Wide Band Signal oder UWB-Signal)" insbesondere ein elektromagnetisches Signal verstanden werden, welches einen Nutzfrequenzbereich mit einer Mittelfrequenz im Frequenzbereich von 1 GHz bis 15 GHz und einer Frequenzbandbreite von zumindest 500 MHz aufweist.

Durch die erfindungsgemäße Ausgestaltung kann vorteilhaft zumindest eine zusätzliche Funktion mittels der Sensorvorrichtung in einem Betrieb des Geräts erzielt werden. Insbesondere kann hierbei eine Feuchtemessung eines zu bearbeitenden Objekts, eine Abstandsmessung insbesondere des Geräts zu einer Wand und/oder einem zu bearbeitenden Objekt, eine Sicherheitssensorik zum Schutz eines Bedieners des Geräts, eine Materialdickenmessung eines zu bearbeitenden Objekts und/oder weitere, dem Fachmann als sinnvoll erscheinende Zusatzfunktionen realisiert werden, wenn die Sensorvorrichtung, insbesondere die Ultrabreitbandsensorvorrichtung zumindest teilweise einen Abstandssensor, einen Materialdickensensor, einen Schutzsensor und/oder weitere, dem Fachmann als sinnvoll erscheinende Sensoren aufweist. Das Gerätesystem kann zudem mehrere Geräte, insbesondere elektrisch und/oder pneumatisch angetriebene Geräte, und/oder mehrere Sensorvorrichtungen umfassen, so dass verschiedene, durch die unterschiedlichen Sensorvorrichtungen bereitgestellte Zusatzfunktionen für unterschiedliche Geräte bzw. für unterschiedliche Einsatzbereiche für einen Bediener zur Verfügung stehen.

Das Gerät ist vorzugsweise von einem elektrisch angetriebenen und/oder einem pneumatisch angetriebenen Gerät gebildet. Besonders vorteilhaft ist hierbei das Gerät von einem Elektrogerät, insbesondere einem Elektrowerkzeug gebildet, wodurch ein Komfort, insbesondere eine hoher Arbeitskomfort, für einen Bediener des Elektrowerkzeugs erzielt werden kann und/oder eine erhöhte Arbeitssicherheit für den Bediener erreicht werden kann.

Die erfindungsgemäße Kopplungsvorrichtung weist zumindest teilweise wenigstens eine mechanische Kopplungseinheit auf, wodurch erfindungsgemäß eine konstruktiv einfache, mechanische Kopplung zwischen dem Gerät, insbesondere dem Elektrogerät, und der Sensorvorrichtung erreicht wird. Zudem kann die Sensorvorrichtung mittels der mechanischen Kopplung an dem Gerät, insbesondere dem Elektrogerät, wiederabnehmbar für einen Bediener angeordnet sein.

Die mechanische Kopplungseinheit kann ferner zu einer verliersicheren Anordnung der Sensorvorrichtung an dem Gerät, insbesondere dem Elektrogerät, eine Rasteinheit und/oder eine Halteeinheit aufweisen.

Es wird ferner vorgeschlagen, dass die Sensorvorrichtung die mechanische Kopplungseinheit umfasst, wodurch eine mechanische Anbindung bzw. eine mechanische Anordnung der Sensorvorrichtung an dem Gerät unabhängig von einer Ausgestaltung des Geräts konstruktiv einfach erreicht werden kann. Beispielsweise kann eine Sensorvorrichtung zur Bestimmung eines Abstands des Geräts, insbesondere eines Elektrogeräts, zu einer Wand und/oder zur Bestimmung eines Objekts innerhalb der Wand besonders einfach an eine Bohrmaschine angeordnet bzw. aufgesetzt und/oder mit der Bohrmaschine verbunden werden.

Weist zudem das Gerät, insbesondere das Elektrogerät, die mechanische Kopplungseinheit auf, kann eine besonders stabile und insbesondere verliersichere Anordnung der Sensorvorrichtung an dem Gerät erreicht werden. Vorzugsweise weist sowohl die Sensoreinheit als auch das Gerät jeweils eine mechanische Kopplungseinheit auf, die vorteilhaft aneinander angepasst ausgebildet sind.

Die erfindungsgemäße Kopplungsvorrichtung weist zumindest teilweise wenigstens eine Signalkopplungseinheit auf. In diesem Zusammenhang soll unter einer "Signalkopplungseinheit" insbesondere eine Kopplungseinheit verstanden werden, die zu einem Austausch, insbesondere einer Übermittlung bzw. Übertragung, von Signalen und/oder Daten zwischen dem Gerät, insbesondere dem Elektrogerät, und der Sensorvorrichtung vorgesehen ist. Durch die erfindungsgemäße Ausgestaltung kann vorteilhaft ein Messvorgang der Sensorvorrichtung an einen Betrieb des Geräts und/oder an einen Betriebsparameter angepasst werden und/oder es kann ein sensierter Datenwert innerhalb des Geräts, insbesondere des Elektrogeräts, weiterverarbeitet werden, wie beispielsweise durch eine optische und/oder akustische Ausgabe des Geräts an einen Bediener übermittelt werden.

Besonders vorteilhaft können weitere Bauteile, Bauraum, Montageaufwand und Kosten eingespart werden, wenn die mechanische Kopplungseinheit zumindest teilweise einstückig mit der Signalkopplungseinheit ausgebildet ist. Zudem kann hierbei eine konstruktiv einfache Kopplung für einen Bediener während eines Ankopplungsvorgangs bzw. eines Montageschritts der Sensoreinheit erfolgen, indem mit der mechanischen Anbindung zugleich eine Verbindung zu einem Signal- und/oder Datenaustausch zwischen der Sensorvorrichtung und dem Gerät, insbesondere dem Elektrogerät, bereitgestellt wird bzw. eine mechanische Verbindung zum Signal- und/oder Datenaustausch aufgebaut ist, wie beispielsweise eine Verbindung mittels ineinander greifender Steckkontakte bei einer mechanischen Ankopplung der Sensoreinheit an das Gerät. In diesem Zusammenhang soll unter "einstückig" insbesondere einteilig und/oder aus einem Guss gebildet und/oder als ein Bauteil ausgebildet verstanden werden.

Die erfindungsgemäße Signalkopplungseinheit weist zumindest ein erstes und ein zweites Signalkopplungselement auf, wobei das erste Signalkopplungselement zumindest teilweise von dem Gerät umfasst ist und das zweite Signalkopplungselement zumindest teilweise von der Sensorvorrichtung umfasst ist. Hierdurch kann erfindungsgemäß eine Daten- bzw. Signalübertragung zwischen der Sensorvorrichtung und dem Gerät mit insbesondere aneinander angepassten Signalkopplungselementen der Sensorvorrichtung und des Geräts, insbesondere des Elektrogeräts, erreicht werden.

Zudem wird vorgeschlagen, dass zumindest eines der Signalkopplungselemente von einem Berührkontaktelement gebildet ist, wodurch konstruktiv einfach eine Verbindung, insbesondere eine mechanische Verbindung zwischen zwei Berührkontaktelementen, bzw. ein Kontakt zu einer Signalübertragung zwischen dem Gerät, insbesondere dem Elektrogerät, und der Sensorvorrichtung von einem Bediener hergestellt werden kann. Besonders vorteilhaft ist hierbei das Berührkontaktelement in einem Bereich der mechanischen Kopplungseinheit angeordnet. Das Berührkontaktelement kann hierbei von einer Buchse, einem Steckkontaktelement usw. gebildet sein.

Zumindest eines der Signalkopplungselemente ist zu einer kabellosen Kopplung vorgesehen, wodurch eine besonders einfache Montage der Sensorvorrichtung bei einer Kopplung an das Gerät für einen Bediener erreicht wird. Zudem kann hierbei eine Übertragung von Signalen und/oder Daten unabhängig von einer mechanischen Kopplung bzw. einer mechanischen Anbindung der Sensorvorrichtung an dem Gerät, insbesondere an dem Elektrogerät, erfolgen. In diesem Zusammenhang soll unter einer "kabellosen Kopplung" insbesondere eine elektromagnetische Kopplung, wie beispielsweise eine Kopplung mittels einer Funkverbindung und/oder mittels einer Radio Frequency Identification (RFID) und/oder weitere, dem Fachmann als sinnvoll erscheinende Kopplungen, verstanden werden.

In einer vorteilhaften Weiterbildung der Erfindung wird vorgeschlagen, dass das Gerät zu einer zumindest teilweisen Einstellung wenigstens eines Betriebsparameters in Abhängigkeit einer Kenngröße der Sensorvorrichtung vorgesehen ist, wodurch eine vorteilhafte Anpassung zumindest eines Betriebsparameters des Geräts, insbesondere des Elektrogeräts, an eine sensierte Kenngröße der Sensorvorrichtung erreicht werden kann. Der Betriebsparameter kann hierbei von einem Betriebsparameter zu einer Steuerung und/oder Regelung eines Motorbetriebs gebildet sein, wie beispielsweise eine Änderung einer Motordrehzahl, und/oder von einem Betriebsparameter zu einer Steuerung weiterer Funktionen des Elektrogeräts gebildet sein, wie beispielsweise eine Aktivierung einer mechanischen Schutzvorrichtung, und/oder von einem Betriebsparameter gebildet sein, der zu einer Ausgabe eines optischen und/oder akustischen Signals, wie beispielsweise eine Ausgabe eines Alarmsignals, beiträgt. Die Anpassung bzw. die Einstellung des Betriebsparameters kann dabei besonders vorteilhaft bedienerunabhängig erfolgen.

Es wird zudem vorgeschlagen, dass die Sensorvorrichtung eine Stromversorgungseinheit aufweist, die an eine Stromversorgungseinheit des Geräts, insbesondere des Elektrogeräts, gekoppelt ist, wodurch vorteilhaft weitere Bauteile, wie beispielsweise ein separater Netzanschluss in Form einer Netzanschlussleitung der Sensorvorrichtung usw., eingespart werden können und damit ein hoher Bedienkomfort für einen Bediener des Gerätesystems, insbesondere eines von einem Elektrogerätesystems gebildeten Gerätesystems, erreicht werden kann.

Weist die Sensorvorrichtung eine Stromversorgungseinheit auf, die ein internes Energiespeicherelement umfasst, kann eine von dem Gerät, insbesondere dem Elektrogerät, unabhängige Stromversorgung der Sensorvorrichtung vorteilhaft erreicht werden. Grundsätzlich ist aber auch eine weitere, dem Fachmann als sinnvoll erscheinende Ausbildung der Stromversorgungseinheit, wie beispielsweise ein Anschluss an ein Stromnetz durch eine Netzanschlussleitung usw., zur Stromversorgung der Sensorvorrichtung jederzeit denkbar. In diesem Zusammenhang soll unter einem "Energiespeicherelement" insbesondere eine eine elektrische Energie speichernde Batterie und/oder ein Akku verstanden werden.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein erfindungsgemäßes von einem Elektrogerätesystem gebildetes Gerätesystem in einer schematischen Seitenansicht,
- Fig. 2: ein alternatives Elektrogerätesystem mit einer Signalkopplungseinheit in einer schematischen Seitenansicht,
- Fig. 3a, 3b: eine Kopplungsvorrichtung des Elektrogerätesystems mit einer mechanischen Kopplungseinheit und der Signalkopplungseinheit an dem Elektrogerät (Fig. 3a) in einer schematischen Teilansicht und an der Sensorvorrichtung (Fig. 3b) in einer schematischen Darstellung und
- Fig. 4a, 4b: eine zu den Figuren 3a und 3b alternativ ausgebildete Kopplungsvorrichtung an dem Elektrogerät (Fig. 4a) in einer schematischen Teilansicht und an der Sensorvorrichtung (Fig. 4b) in einer schematischen Darstellung.

### Beschreibung der Ausführungsbeispiele

In Figur 1 ist ein von einem Elektrogerätesystem gebildetes Gerätesystem 10a schematisch dargestellt. Das Elektrogerätesystem weist ein von einem Elektrogerät gebildetes Gerät 12a und eine Sensorvorrichtung 14a auf. Das von einem Elektrowerkzeug 20a gebildete Elektrogerät ist zudem von einer als Bohrhammer ausgebildeten Handwerkzeugmaschine 42a gebildet. Die Sensorvorrichtung 14a ist von einer Ultrabreitbandsensorvorrichtung 18a gebildet und im Betrieb zu einer Bestimmung eines Abstands des Elektrowerkzeugs 20a zu einem zu bearbeitenden Objekt und/oder zu einer Erkennung von Elementen, die in dem zu bearbeitenden Objekt angeordnet bzw. von der Ultrabreitbandsensorvorrichtung 18a entlang einer Arbeitsrichtung 44a des Elektrowerkzeugs 20a aus betrachtet hinter dem zu bearbeitenden Objekt angeordnet und/oder von dem zu bearbeitenden Objekt umschlossen sind, vorgesehen. Die Ultrabreitbandsensorvorrichtung 18a weist hierzu eine Ultrabreitbandeinheit 46a mit einer Ultrabreitbandsendeeinheit 48a und einer Ultrabreitbandempfangseinheit 50a auf, die im Betrieb zu einem Aussenden bzw. zu einem Empfangen von Ultrabreitbandmesssignalen vorgesehen sind.

Zudem weist das Elektrogerätesystem eine Kopplungsvorrichtung 16a auf, die zu einer Kopplung der Ultrabreitbandsensorvorrichtung 18a an dem Elektrowerkzeug 20a vorgesehen ist. Die Kopplungsvorrichtung 16a weist hierzu eine mechanische Kopplungseinheit 22a auf, mittels der die Ultrabreitbandsensorvorrichtung 18a an das Elektrowerkzeug 20a gekoppelt ist, wobei die Ultrabreitbandsensorvorrichtung 18a die mechanische Kopplungseinheit 22a umfasst. Die mechanische Kopplungseinheit 22a weist ein mechanisches Kopplungselement 52a auf, mittels dessen die Ultrabreitbandsensorvorrichtung 18a an dem Elektrowerkzeug 20a angeordnet ist und gegebenenfalls von einem Bediener von dem Elektrowerkzeug 20a wieder abgenommen bzw. angekoppelt werden kann. Das mechanische Kopplungselement 52a kann hierbei von einem elastischen Halteband, einem Rastelement und/oder weiteren, dem Fachmann als sinnvoll erscheinenden mechanischen Kopplungselementen 52a gebildet sein. Eine Kopplung der Ultrabreitbandsensorvorrichtung 18a an dem Elektrowerkzeug 20a erfolgt ausschließlich über das mechanische Kopplungselement 52a der Ultrabreitbandsensorvorrichtung 18a und ist somit unabhängig von einer Ausgestaltung des Elektrowerkzeugs 20a bzw. von einer Form eines Gehäuses 54a des Elektrowerkzeugs 20a.

Zu einer Energieversorgung weist die Ultrabreitbandsensorvorrichtung 18a eine Stromversorgungseinheit 34a auf, die ein internes, von einer Batterie gebildetes Energiespeicherelement 38a umfasst und dabei unabhängig von einer Stromversorgungseinheit 36a des Elektrowerkzeugs 20a ist.

Wird im Betrieb des Elektrowerkzeugs 20a, insbesondere in einem Bohr- und/oder Meißelbetrieb die Ultrabreitbandsensorvorrichtung 18a von dem Bediener aktiviert, kann hierbei mittels der Ultrabreitbandsensorvorrichtung 18a eine aktuelle Bohrtiefe bzw. ein Abstand des Elektrowerkzeugs 20a zu einer Oberfläche des zu bearbeitenden Objekts ermittelt werden und über eine nicht näher dargestellte optische und/oder akustische Ausgabeeinheit der Ultrabreitbandsensorvorrichtung 18a an den Bediener übermittelt werden. Zudem kann der Bediener auch über ein in dem Objekt befindliches und für den Bediener nicht sichtbares und von der Ultrabreitbandsensorvorrichtung 18a detektiertes Element, wie beispielsweise eine Stormleitung, ein Wasserrohr usw. mittels der Ultrabreitbandsensorvorrichtung 18a informiert werden und so eine unerwünschte Beschädigung des Elements und/oder des Elektrowerkzeugs 20a verhindert werden.

In den Figuren 2 bis 4b sind alternative Ausführungsbeispiele dargestellt. Im Wesentlichen gleich bleibende Bauteile, Merkmale und Funktionen sind grundsätzlich mit den gleichen Bezugszeichen beziffert. Zur Unterscheidung der Ausführungsbeispiele sind jedoch den Bezugszeichen der Ausführungsbeispiele die Buchstaben a bis c hinzugefügt. Die nachfolgende Beschreibung beschränkt sich im Wesentlichen auf die Unterschiede zu dem Ausführungsbeispiel in Figur 1, wobei bezüglich gleich bleibender Bauteile, Merkmale und Funktionen auf die Beschreibung des Ausführungsbeispiels in Figur 1 verwiesen werden kann.

In Figur 2 ist ein alternatives von einem Elektrogerätesystem gebildetes Gerätesystem 10b mit einem von einem Elektrowerkzeug 20b gebildeten Gerät 12b, einer Ultrabreitbandsensorvorrichtung 18b und einer Kopplungsvorrichtung 16b schematisch dargestellt. Die Kopplungsvorrichtung 16b weist zwei mechanische Kopplungseinheiten 22b, 24b auf, die an der Ultrabreitbandsensorvorrichtung 18b bzw. an dem Elektrowerkzeug 20b angeordnet sind (Figuren 2 bis 3b). Die mechanische Kopplungseinheit 24b des Elektrowerkzeugs 20b ist in ein Gehäuse 54b des Elektrowerkzeugs 20b integriert und weist einen von einer Einbuchtung gebildeten Aufnahmebereich 56b auf, in dem die Ultrabreitbandsensorvorrichtung 18b eingeführt werden kann. Zudem weist die mechanische Kopplungseinheit 24b des Elektrowerkzeugs 20b zwei Halteelemente 58b, 60b auf, die zusammen mit zwei Halteelementen 62b, 64b der mechanischen Kopplungseinheit 22b der Ultrabreitbandsensorvorrichtung 18b eine Kopplung bzw. eine Befestigung zwischen der Ultrabreitbandsensorvorrichtung 18b und dem Elektrowerkzeug 20b bewirken (Figuren 3a und 3b). Die Halteelemente 58b, 60b, 62b, 64b können hierbei von Rastelementen und/oder weiteren, dem Fachmann als zweckdienlichen Halteelementen 58b, 60b, 62b, 64b gebildet sein. Ferner weist die mechanische Kopplungseinheit 22b der Ultrabreitbandsensorvorrichtung 18b ein Löseelement 66b auf (Figur 2), das mittels eines nicht näher dargestellten Mechanismus zumindest eines der Halteelemente 62b, 64b aus seiner Halteposition bewegt, so dass ein Loslösen bzw. ein Abnehmen der Ultrabreitbandsensorvorrichtung 18b von einem von dem Elektrowerkzeug 20b gebildeten Elektrogerät bzw. der mechanischen Kopplungseinheit 24b des Elektrowerkzeugs 20b für einen Bediener durch ein Betätigen des Löseelements 66b bzw. ein Drücken auf das Löseelement 66b erreicht wird. Die beiden mechanischen Kopplungseinheiten 22b, 24b können ferner eine Form aufweisen, die nur eine mögliche Einfügeposition der Ultrabreitbandsensorvorrichtung 18b an dem Aufnahmebereich 56b des Elektrowerkzeugs 20b erlauben, wie beispielsweise ein verjüngt ausgebildeter Aufnahmebereich 56b mit einer dazu entsprechenden Form der Ultrabreitbandsensorvorrichtung 18b bzw. deren mechanischer Kopplungseinheit 22b.

Des Weiteren weist die Kopplungsvorrichtung 16b eine Signalkopplungseinheit 26b auf, die zu einer Übertragung von Signalen bzw. von Kenngrößen zwischen der Ultrabreitbandsensorvorrichtung 18b und dem Elektrowerkzeug 20b vorgesehen ist. Die Signalkopplungseinheit 26b weist ein erstes und ein zweites Signalkopplungselement 28b, 30b auf, wobei das erste Signalkopplungselement 28b von dem Gerät 12b, das von dem Elektrowerkzeug 20b gebildet ist, umfasst ist und das zweite Signalkopplungselement 30b von der Ultrabreitbandsensorvorrichtung 18b umfasst ist. Das erste Signalkopplungselement 28b ist dabei einstückig mit der mechanischen Kopplungseinheit 24b des Elektrowerkzeugs 20b ausgebildet und das zweite Signalkopplungselement 30b ist einstückig mit der mechanischen Kopplungseinheit 22b der Ultrabreitbandsensorvorrichtung 18b ausgebildet. Die beiden Signalkopplungselemente 28b, 30b sind jeweils von einer Buchse 68b, 70b mit einem Berührkontaktelement 32b, 40b gebildet, deren Formen aneinander angepasst ausgebildet sind, so dass bei einer mechanischen Kopplung zwischen der Ultrabreitbandsensorvorrichtung 18b und dem Elektrowerkzeug 20b ein mechanischer Kontakt bzw. eine mechanische Verbindung zwischen den beiden Berührkontaktelementen 32b, 40b vorhanden ist, über den bzw. über die in Betrieb des Elektrogerätesystems Signale und/oder Kenngrößen von der Ultrabreitbandsensorvorrichtung 18b auf das Elektrowerkzeug 20b bzw. von dem Elektrowerkzeug 20b auf die Ultrabreitbandsensorvorrichtung 18b übertragbar sind (Figuren 3a und 3b). Ferner wäre auch eine von den mechanischen Kopplungseinheiten 22b, 24b unabhängige Ausgestaltung der Signalkopplungseinheit 26b in einer weiteren Ausgestaltung der Erfindung jederzeit denkbar, wie beispielsweise indem die beiden Berührkontaktelemente 32b, 40b durch ein Übertragungskabel von einem Bediener des Elektrogerätesystems miteinander verbunden werden.

Die Ultrabreitbandsensorvorrichtung 18b weist eine Stromversorgungseinheit 34b auf, die über die Kopplungsvorrichtung 16b mit einer Stromversorgungseinheit 36b des Elektrowerkzeugs 20b gekoppelt ist (Figuren 2 bis 3b). Hierzu weist die Kopplungsvorrichtung 16b zwei Steckelemente 72b, 74b auf, die die Stromversorgungseinheit 34b der Ultrabreitbandsensorvorrichtung 18b und die Stromversorgungseinheit 34b des Elektrowerkzeugs 20b bei einer mechanischen Ankopplung der Ultrabreitbandsensorvorrichtung 18b an das Elektrowerkzeug 20b miteinander verbindet. Die Steckelemente 72b, 74b sind dabei jeweils in einem Bereich der mechanischen Kopplungseinheiten 22b, 24b angeordnet (Figuren 3a und 3b).

Im Betrieb des Gerätesystems 10b bzw. des Elektrogerätesystems wird die an das Elektrowerkzeug 20b gekoppelte Ultrabreitbandsensorvorrichtung 18b mittels der Steckelemente 72b, 74b durch die Stromversorgungseinheit 36b des Elektrowerkzeugs 20b mit elektrischer Energie versorgt, so dass von einem Bediener die Ultrabreitbandsensorvorrichtung 18b im Betrieb des Elektrowerkzeugs 20b aktiviert werden kann und für Messungen genutzt werden kann. Dabei werden die mittels der Ultrabreitbandsensorvorrichtung 18b erfassten Kenngrößen über die Signalkopplungseinheit 26b an das Elektrowerkzeug 20b bzw. an eine Steuereinheit 76b des Elektrowerkzeugs 20b geleitet, die über eine nicht näher dargestellte Datenleitung mit dem Signalkopplungselement 28b verbunden ist. Innerhalb der Steuereinheit 76b wird im Betrieb des Elektrowerkzeugs 20b ein Betriebsparameter, beispielsweise eine Motordrehzahl, an die von der Ultrabreitbandsensorvorrichtung 18b erfassten Kenngrößen angepasst, indem beispielsweise bei einem Erreichen einer erwünschten Bohrlochtiefe eine Motoreinheit von der Steuereinheit 76b abgeschaltet wird. Alternativ oder zusätzlich ist zudem auch eine Ausgabe eines akustischen und/oder optischen Warnsignals über eine nicht näher dargestellte akustische und/oder optische Ausgabeeinheit des Elektrowerkzeugs 20b möglich.

In den Figuren 4a und 4b ist eine zu den Figuren 2 bis 3b alternative Ausgestaltung einer Kopplungsvorrichtung 16c eines von einem Elektrogerätesystem gebildeten Gerätesystems 10c dargestellt. Eine mechanische Anbindung einer Ultrabreitbandsensorvorrichtung 18c an ein von einem Elektrowerkzeug 20c gebildeten Gerät 12c erfolgt analog zu der Beschreibung zu den Figuren 2 bis 3b. Eine Signalkopplungseinheit 26c der Kopplungsvorrichtung 16c weist zwei Signalkopplungselemente 28c, 30c auf, die zu einer kabellosen Kopplung zwischen der Ultrabreitbandsensorvorrichtung 18c und dem Elektrowerkzeug 20c vorgesehen sind. Ein Austausch von Daten und/oder Kenngrößen erfolgt in einem Betrieb des Elektrowerkzeugs 20c und der Ultrabreitbandsensorvorrichtung 18c mittels der beiden Signalkopplungselemente 28c, 30c durch ein Aussenden bzw. ein Empfangen von Signalen, wie beispielsweise ein Funksignal und/oder ein Signalaustausch über ein RFID-Verfahren.

Zudem weist die Ultrabreitbandsensorvorrichtung 18c eine Stromversorgungseinheit 34c auf, die ein internes, von einer Batterie gebildetes Energiespeicherelement 38c umfasst. Alternativ hierzu ist auch eine Energieversorgung der Ultrabreitbandsensorvorrichtung 18c mittels eines Netzteils, das die Ultrabreitbandsensorvorrichtung 18c mit einem Stromnetz verbindet, jederzeit denkbar.

## Patentansprüche

1. Gerätesystem mit zumindest einem Gerät (12a-c) und einer getrennt von dem Gerät (12a-c) ausgebildeten Sensorvorrichtung (14a-c), sowie mit zumindest einer, zumindest teilweise wenigstens eine mechanische Kopplungseinheit (22a, 24a; 22b, 24b; 22c, 24c) aufweisenden Kopplungsvorrichtung (16a-c), die zu einer Kopplung der Sensorvorrichtung (14a-c) an dem Gerät (12a-c) vorgesehen ist, wobei die Kopplungsvorrichtung (16b; 16c) zumindest teilweise wenigstens eine Signalkopplungseinheit (26b; 26c) aufweist, wobei die Signalkopplungseinheit (26b; 26c) zumindest ein erstes und ein zweites Signalkopplungselement (28b, 30b; 28c, 30c) aufweist und das erste Signalkopplungselement (28b; 28c) zumindest teilweise von dem Gerät (12b; 12c) umfasst ist und das zweite Signalkopplungselement (30b; 30c) zumindest teilweise von der Sensorvorrichtung (14b; 14c) umfasst ist, **dadurch gekennzeichnet, dass** zumindest die Signalkopplungselemente (28c, 30c) zu einer kabellosen Kopplung vorgesehen sind.

2. Gerätesystem nach Anspruch 1, **dadurch gekennzeichnet, dass** die Sensorvorrichtung (14a-c) zumindest teilweise von einer Ultrabreitbandsensorvorrichtung (18a-c) gebildet ist.

3. Gerätesystem nach einem der vorhergehenden Ansprüche, **dadurch gekennzeichnet, dass** das Gerät (12a-c) von einem Elektrowerkzeug (20a-c) gebildet ist.

4. Gerätesystem zumindest nach Anspruch 1, **dadurch gekennzeichnet, dass** die Sensorvorrichtung (14a-c) die mechanische Kopplungseinheit (22a-c) umfasst.

5. Gerätesystem zumindest nach Anspruch 1, **dadurch gekennzeichnet, dass** das Gerät (12b; 12c) die mechanische Kopplungseinheit (24b; 24c) umfasst.

6. Gerätesystem zumindest nach Anspruch 1, **dadurch gekennzeichnet, dass** die mechanische Kopplungseinheit (22b, 24b; 22c, 24c) zumindest teilweise einstückig mit der Signalkopplungseinheit (26b; 26c) ausgebildet ist.

7. Gerätesystem zumindest nach Anspruch 1, **dadurch gekennzeichnet, dass** zumindest eines der Signalkopplungselemente (28b, 30b) von einem Berührkontaktelement (32b, 40b) gebildet ist.

8. Gerätesystem zumindest nach Anspruch 1, **dadurch gekennzeichnet, dass** das Gerät (12b; 12c) zu einer zumindest teilweisen Einstellung wenigstens eines Betriebsparameters in Abhängigkeit einer Kenngröße der Sensorvorrichtung (14b; 14c) vorgesehen ist.

9. Gerätesystem nach einem der vorhergehenden Ansprüche, **dadurch gekennzeichnet, dass** die Sensorvorrichtung (14b) eine Stromversorgungseinheit (34b) aufweist, die an eine Stromversorgungseinheit (36b) des Geräts (12b) gekoppelt ist.

10. Gerätesystem nach einem der vorhergehenden Ansprüche, **dadurch gekennzeichnet, dass** die Sensorvorrichtung (14a; 14c) eine Stromversorgungseinheit (34a; 34c) aufweist, die ein internes Energiespeicherelement (38a; 38c) umfasst.

## Claims

1. Device system having at least one device (12a-c) and a sensor device (14a-c) formed separately from the device (12a-c), and having at least one coupling device (16a-c) at least partly having at least one mechanical coupling unit (22a, 24a; 22b, 24b; 22c, 24c), which is provided for coupling the sensor device (14a-c) to the device (12a-c), the coupling device (16b; 16c) at least partly having at least one signal coupling unit (26b; 26c), the signal coupling unit (26b; 26c) having at least a first and a second signal coupling element (28b, 30b; 28c, 30c), and the first signal coupling unit (28b; 28c) being at least partly contained by the device (12b; 12c), and the second signal coupling element (30b; 30c) being at least partly contained by the sensor device (14b; 14c), **characterized in that** at least the signal coupling elements (28c, 30c) are provided for cable-free coupling.

2. Device system according to Claim 1, **characterized in that** the sensor device (14a-c) is at least partly formed by an ultra-wideband sensor device (18a-c) .

3. Device system according to one of the preceding claims, **characterized in that** the device (12a-c) is formed by an electric tool (20a-c).

4. Device system at least according to Claim 1, **characterized in that** the sensor device (14a-c) contains the mechanical coupling unit (22a-c).

5. Device system at least according to Claim 1, **characterized in that** the device (12b; 12c) contains the mechanical coupling unit (24b; 24c).

6. Device system at least according to Claim 1, **characterized in that** the mechanical coupling unit (22b, 24b; 22c, 24c) is at least partly formed in one piece with the signal coupling unit (26b; 26c) .

7. Device system at least according to Claim 1, **characterized in that** at least one of the signal coupling elements (28b, 30b) is formed from a touch contact element (32b, 40b).

8. Device system at least according to Claim 1, **characterized in that** the device (12b; 12c) is provided for at least partial adjustment of at least one operating parameter, depending on a characteristic variable from the sensor device (14b; 14c).

9. Device system according to one of the preceding claims, **characterized in that** the sensor device (14b) has a power supply unit (34b), which is coupled to a power supply unit (36b) of the device (12b).

10. Device system according to one of the preceding claims, **characterized in that** the sensor device (14a; 14c) has a power supply unit (34a; 34c) which contains an internal power storage element (38a; 38c).

## Revendications

1. Système d'appareils comprenant au moins un appareil (12a-c) et un ensemble (14a-c) de capteurs formé séparément du appareil (12a-c), ainsi qu'au moins un ensemble de couplage (16a-c) prévu pour le couplage de l'ensemble (14a-c) de capteur à l'appareil (12a-c) et présentant au moins une partie d'au moins une unité mécanique de couplage (22a, 24a; 22b, 24b; 22c, 24c), l'ensemble de couplage (16b; 16c) présentant au moins une partie d'au moins une unité (26b; 26c) de couplage de signaux, l'unité (26b; 26c) de couplage de signaux présentant au moins un premier et un deuxième élément (28b, 30b; 28c, 30c) de couplage de signaux, le premier élément (28b; 28c) de couplage de signaux étant inclus au moins en partie dans l'appareil (12b; 12c) et le deuxième élément (30b; 30c) de couplage de signaux étant inclus au moins en partie dans l'ensemble (14b; 14c) de capteurs,
**caractérisé en ce que**
au moins les éléments (28c, 30c) sont prévus pour être couplés sans fil.

2. Système d'appareils selon la revendication 1, **caractérisé en ce que** l'ensemble (14a-c) de capteurs est formé au moins en partie d'un ensemble (18a-c) de capteurs en bande ultralarge.

3. Système d'appareils selon l'une des revendications précédentes, **caractérisé en ce que** l'appareil (12a-c) est formé d'un outil électrique (20a-c).

4. Système d'appareils selon au moins la revendication 1, **caractérisé en ce que** l'ensemble (14a-c) de capteurs comprend l'unité (22a-c) de couplage mécanique.

5. Système d'appareils selon au moins la revendication 1, **caractérisé en ce que** l'appareil (12b; 12c) comprend l'unité (24b; 24c) de couplage mécanique.

6. Système d'appareils selon au moins la revendication 1, **caractérisé en ce qu'**au moins une partie de l'unité (22b, 24b; 22c, 24c) de couplage mécanique est formée d'un seul tenant avec l'unité (26b; 26c) de couplage de signaux.

7. Système d'appareils selon au moins la revendication 1, **caractérisé en ce qu'**au moins l'un des éléments (28b, 30b) de couplage de signaux est formé d'un élément (32b, 40b) de contact tactile.

8. Système d'appareils selon au moins la revendication 1, **caractérisé en ce que** l'appareil (12b; 12c) est prévu dans au moins une partie de l'établissement d'au moins un paramètre de fonctionnement dépendant d'une grandeur caractéristique de l'ensemble (14b; 14c) de capteurs.

9. Système d'appareils selon l'une des revendications précédentes, **caractérisé en ce que** l'ensemble (14b) de capteurs présente une unité (34b) d'alimentation en énergie couplée à une unité (36b) d'alimentation en énergie de l'appareil (12b).

10. Système d'appareils selon l'une des revendications précédentes, **caractérisé en ce que** l'ensemble (14a; 14c) de capteurs présente une unité (34a; 34c) d'alimentation en énergie dotée d'un élément interne (38a; 38c) d'accumulation d'énergie.
